# EUROPÄISCHE PATENTANMELDUNG

(11) **EP 4 728 945 A1**
(43) Veröffentlichungstag der Anmeldung: **22.04.2026**
(21) Anmeldenummer: 25208176.5
(22) Anmeldetag: 13.10.2025
(51) Int. Cl.: A47L 5/24, A47L 9/14

(54) **STAUBSAUGER ZUR REINIGUNG VON BODENFLÄCHEN UND/ODER MÖBELN SOWIE HALTEPLATTE**

(30) Priorität: 16.10.2024 DE 102024129948
(71) Anmelder: Miele & Cie. KG, 33332 Gütersloh (DE)
(72) Erfinder: Heinrich, Maximilian, 59558 Lippstadt (DE); Yilmaz, Taner, 48155 Münster (DE); Kraus, Waldemar, 32130 Enger (DE)

(57) **Zusammenfassung**

Die vorliegende Anmeldung betrifft einen Staubsauger (1) zur Reinigung von Bodenflächen und/oder Möbeln, umfassend ein Gehäuse (2), einen in dem Gehäuse (2) angeordneten Staubraum (3) zur Aufnahme von Schmutzpartikeln, einen dem Staubraum (3) zugeordneten Gehäusedeckel (8), der um eine Schwenkachse (9) relativ zu dem Gehäuse (2) verschwenkbar an dem Gehäuse (2) gelagert ist und zwischen einer eine Öffnung (11) des Staubraums (3) verschließenden Schließstellung (10) und einer die Öffnung (11) des Staubraums (3) freigebenden Offenstellung (12) überführbar ist, sowie einen Saugkanal (14) zur Führung der Schmutzpartikel ausgehend von einem Ansaugrohr (6) über einen Saugstutzen (15) in den Staubraum (3).

Um einen Staubsauger bereitzustellen, bei dem das Einsetzen und Entfernen eines Schmutzsammelbeutels alternativ erfolgt und auch bei beengten Verhältnissen komfortabel möglich ist, wird erfindungsgemäß vorgeschlagen, dass innerhalb des Staubraums (3) eine Halteplatte (17) zur Halterung eines Schmutzsammelbeutels angeordnet ist, wobei die Halteplatte (17) an einer dem Staubraum (3) zugewandten Wandung (20) des Gehäuses (2) in einer Aufnahme (19) drehbeweglich gelagert ist, wobei die Halteplatte (17) ausgehend von einer Entnahmeposition (21), in der sie gegenüber einer Längsachse (7) des Staubraums (3) geneigt ist, in eine Betriebsposition (36), in der sie im Wesentlichen parallel zu der Längsachse (7) des Staubraums (3) angeordnet ist, überführbar ist, wobei der Saugstutzen (15) bei Vorliegen der Halteplatte (17) in der Betriebsposition (36) in eine entsprechende Durchgangsöffnung (37) der Halteplatte (17) hineinragt.

## Beschreibung

Die Erfindung betrifft einen Staubsauger gemäß dem Oberbegriff von Anspruch 1. Ferner betrifft die Erfindung eine Halteplatte gemäß Anspruch 13.

Der Staubsauger umfasst ein Gehäuse, in dem ein Staubraum zur Aufnahme von Schmutzpartikeln angeordnet ist. Der Staubraum ist mittels eines an dem Gehäuse gelagerten Gehäusedeckels verschließbar, wobei der Gehäusedeckel insbesondere um eine an dem Gehäuse ausgebildete Schwenkachse relativ zu dem Gehäuse verschwenkbar ist. Auf diese Weise ist der Gehäusedeckel zwischen einer Schließstellung und einer Offenstellung überführbar, wobei der Staubraum bei Vorliegen des Gehäusedeckels in seiner Schließstellung von einer Umgebung des Staubsaugers räumlich getrennt ist, während der Staubraum bei Vorliegen des Gehäusedeckels in seiner Offenstellung derart geöffnet ist, dass ein Zugriff auf bzw. in den Staubraum möglich ist. Ferner verfügt der Staubsauger über einen in dem Gehäuse verlaufenden Saugkanal zur Führung der Schmutzpartikel ausgehend von einem Ansaugrohr über einen Saugstutzen in den Staubraum.

Der Staubsauger kann insbesondere ein Gebläse umfassen, mittels dessen ein Unterdruck erzeugbar ist. Dieser Unterdruck wird genutzt, um einen Luftstrom zu erzeugen, mit dessen Hilfe etwaige Schmutzpartikel aufgesaugt und in Richtung des Staubraums geleitet werden. Der mittels des Gebläses aufgebaute Unterdruck liegt dabei auch in dem Staubraum vor.

Bei zahlreichen Staubsaugern ist es vorgesehen, dass die Schmutzpartikel direkt im Staubraum gesammelt werden, also ohne das Vorhandensein eines Schmutzsammelbeutels. Der gefüllte Staubraum wird ausgeleert und gegebenenfalls gereinigt und kann dann sofort wieder verwendet werden. Dies hat den Vorteil, dass keine Schmutzsammelbeutel beschafft und vorgehalten werden müssen und auch kein zusätzlicher Abfall durch das Wegwerfen der gefüllten Schmutzsammelbeutel anfällt.

Staubsauger, die für den Betrieb ohne Schmutzsammelbeutel vorgesehen sind, haben den Vorteil, dass der Staubraum entsprechend klein ausgebildet werden kann. Dementsprechend kann auch das Gehäuse des Staubsaugers kleiner ausgeführt werden, als es für Staubsauger mit Schmutzsammelbeutel typischerweise der Fall ist. Dies ist nicht zuletzt für Akku-Staubsauger vorteilhaft, da aufgrund eines Gehäuses geringerer Abmessungen ein komfortables Handhaben und Staubsaugen möglich ist.

Aus Sicht von Allergikern ist das Handling mit einem schmutzbeutellosen Staubsauger unvorteilhaft, da ein Entleeren des Staubraums zwangsläufig einen Kontakt mit dem beim Ausleeren aufgewirbelten Staub mit sich bringt und dies zu einer allergischen Reaktion bei der betreffenden Person führen kann.

Der vorliegenden Anmeldung liegt nach alldem die Aufgabe zugrunde, einen Staubsauger bereitzustellen, bei dem das Einsetzen und Entfernen eines Schmutzsammelbeutels alternativ erfolgt und auch bei beengten Verhältnissen komfortabel möglich ist.

Die zugrunde liegende Aufgabe wird erfindungsgemäß mittels eines Staubsaugers mit den Merkmalen des Anspruchs 1 gelöst. Vorteilhafte Ausgestaltungen ergeben sich aus den Unteransprüchen 2 bis 12.

Bei dem Staubsauger kann es sich beispielsweise um einen Staubsauger nach Art eines sogenannten Stielsaugers handeln, der einen als Akku ausgebildeten Energiespeicher sowie ein langgestrecktes Saugrohr umfasst, an dessen dem Boden zugewandten Ende eine Bodendüse angeordnet ist. Ein solcher Staubsauger kann kabellos betrieben werden und ist in bevorzugter Weise selbststehend ausgebildet, sodass der Staubsauger bei Nichtbenutzung derart frei stehend abgestellt werden kann, dass lediglich die Bodendüse auf dem Untergrund aufsteht, während eine gesamte Funktionseinheit des Staubsaugers, die zumindest das Gehäuse, den Staubraum, das Gebläse und den Energiespeicher umfasst, an dem der Bodendüse gegenüberliegenden Ende des Saugrohrs angeordnet und dessen Eigengewicht über das Saugrohr und die Bodendüse in den Untergrund abgeleitet werden kann, sodass der Staubsauger stabil aufrecht auf dem Untergrund steht.

Der erfindungsgemäße Staubsauger ist dadurch gekennzeichnet, dass innerhalb des Staubraums eine Halteplatte zur Halterung eines Schmutzsammelbeutels angeordnet ist, wobei die Halteplatte an einer dem Staubraum zugewandten Wandung des Gehäuses in einer Aufnahme drehbeweglich gelagert ist, wobei die Halteplatte ausgehend von einer Entnahmeposition, in der sie gegenüber einer Längsachse des Staubraums geneigt ist, in eine Betriebsposition, in der sie im Wesentlichen parallel zu der Längsachse des Staubraums angeordnet ist, überführbar ist, wobei der Saugstutzen bei Vorliegen der Halteplatte in der Betriebsposition in eine entsprechende Durchgangsöffnung der Halteplatte hineinragt.

Dass die Halteplatte im Wesentlichen parallel zu der Längsachse des Staubraums angeordnet ist, soll im Sinne der vorliegenden Anmeldung so verstanden werden, dass die Halteplatte parallel zu der Längsachse des Staubraums verläuft, wobei Abweichungen von +/- 7° möglich sein sollen.

Der erfindungsgemäße Staubsauger hat den Vorteil, dass die Halteplatte ein Einsetzen und Entfernen des an der Halteplatte angebrachten Schmutzsammelbeutels vereinfacht, was insbesondere bei kleinen Staubräumen eine große Erleichterung ist. Die Halteplatte kann in der Entnahmestellung, in der sie gegenüber der Längsachse des Staubraums geneigt ist und somit in den Staubraum hineinragt, leicht ergriffen und entfernt beziehungsweise wieder eingesetzt werden.

Demnach ermöglicht die Erfindung das Vorsehen eines Schmutzsammelbeutels auch bei besonders klein ausgebildeten Staubräumen, wie sie beispielsweise bei Akku-Staubsaugern - die typischerweise ohne Schmutzsammelbeutel betrieben werden - vorliegen. Trotz kleinem Staubraum ist somit der Zugriff auf selbigen erleichtert.

Vorteilhafterweise ist vorgesehen, dass der Saugstutzen ausschließlich bei Vorliegen der Halteplatte in dessen Betriebsposition in die Durchgangsöffnung hineinragt. Dass der Saugstutzen ausschließlich in der Betriebsposition in eine entsprechende Durchgangsöffnung in die Halteplatte hineinragt, soll gemäß der vorliegenden Anmeldung so verstanden werden, dass sich der Saugstutzen in der Betriebsposition selbst und in einer gewissen "Übergangsphase", in der die Halteplatte in Richtung Saugstutzen bewegt wird und beginnt letztgenannten aufzunehmen, innerhalb der Durchgangsöffnung befindet. In der Entnahmeposition befindet sich der Saugstutzen gänzlich außerhalb der Durchgangsöffnung der Halteplatte. Es versteht sich, dass die Halteplatte ein plattenartiges Gebilde ist, dessen Länge und Breite definitionsgemäß eine Dicke der Halteplatte um ein Vielfaches übersteigt.

Gemäß einer vorteilhaften Ausgestaltung der Erfindung ist vorgesehen, dass die Halteplatte bei Vorliegen in der Entnahmeposition um einen Winkel zwischen 25° und 35° gegenüber der Längsachse des Staubraums geneigt ist. Es hat sich gezeigt, dass mit einer solchen Neigung eine besonders komfortable Entnahme und Handhabung der Halteplatte möglich ist.

Ferner hat sich als vorteilhaft gezeigt, wenn die Halteplatte bei Vorliegen in der Betriebsposition um einen Winkel zwischen 0° bis 7° gegenüber der Längsachse des Staubraums geneigt ist. Auf diese Weise ist das Eintauchen des Saugstutzens in die Durchgangsöffnung der Halteplatte besonders gut möglich.

In besonders vorteilhafter Weise besitzt der Gehäusedeckel auf einer dem Staubraum zugewandten Seite hin mindestens einen Anschlag, der in der Schließstellung des Gehäusedeckels in ihrer Betriebsposition vorliegenden Halteplatte in Kontakt steht. Demnach muss die Überführung der Halteplatte von ihrer Entnahmeposition in die Betriebsposition nicht manuell und separat erfolgen, vielmehr erfolgt diese Überführung gleichzeitig beim Schließen des Gehäusedeckels. Während des Schließvorgangs des Deckels gelangt der Anschlag an die Halteplatte, beispielsweise an einen oberen Rand derselben, und schiebt diese in ihre Betriebsposition. Dabei gelangt der Saugstutzen in die dafür vorgesehene Durchgangsöffnung der Halteplatte, so dass der gesammelte Schmutz in den an der Halteplatte angeordneten Schmutzsammelbeutel gelangen kann.

Den Anschlag betreffend ist es ferner von Vorteil, wenn dieser als mindestens eine Rippe ausgebildet ist, die auf einem dem Staubraum zugewandten Seite des Gehäusedeckels angeordnet ist.

Es hat sich als besonders vorteilhaft gezeigt, wenn der mindestens eine Anschlag eine Anschlagfläche besitzt, die in der Schließstellung des Gehäusedeckels um einen Winkel zwischen 30° bis 60°, vorzugsweise zwischen 40° und 50°, gegenüber einer Gehäusedeckeloberfläche geneigt ist. Demzufolge ist der Anschlag dazu vorgesehen, beim Schließen des Gehäusedeckels eine Verschiebung der Halteplatte ausgehend von ihrer Entnahmeposition in ihre Betriebsposition zu bewirken.

Den erfindungsgemäßen Staubsauger weiter ausgestaltend weist die Halteplatte ein dem Gehäusedeckel zugeordnetes Ende auf, das gegenüber einer Längsachse der Halteplatte um 8° bis 12°, vorzugsweise um 9° bis 11°, weiter vorzugsweise um 10°, geneigt ist. Dabei sollte die Halteplatte so in der Aufnahme angeordnet werden, dass die Neigung in Richtung des Staubraums weist, so dass die Halteplatte wiederum besser von einem Nutzer greifbar ist.

Den erfindungsgemäßen Staubsauger weiter ausgestaltend ragt das dem Gehäusedeckel zugeordnete Ende der Halteplatte aus dem Staubraum heraus, wobei das Ende in der Betriebsposition der Halteplatte von dem Gehäusedeckel eingeschlossen ist. Ein aus dem Staubraum herausragendes Ende lässt sich zum Einen besonders gut von einem Nutzer ergreifen und zum Anderen gestattet es die Anordnung des Anschlags innerhalb eines Gehäusedeckelinnenraums, so dass der Staubraum frei von jeglichen Bauteilen bleiben kann.

Um das Ergreifen der Halteplatte zu optimieren, kann es vorteilhafterweise vorgesehen sein, dass das Ende der Halteplatte als Griffelement ausgebildet ist, das zum Ergreifen mit einer Hand eines Nutzers geeignet ist.

In einer besonders vorteilhaften Ausgestaltung ist die Aufnahme als Nut ausgebildet, deren dem Staubraum zugewandte Wandung gegenüber der Längsachse des Staubraums um einen Winkel zwischen 25° und 35°geneigt ist. Ferner kann es vorteilhaft sein, wenn eine dem Staubraum abgewandte Wandung gegenüber der Längsachse des Staubraums um einen Winkel zwischen 2° bis 7° geneigt ist. Die Ausbildung der Aufnahme als Nut ist eine besonders einfache und verschleißarme Art der Lagerung für die Halteplatte, die im vorliegenden Fall um eine Achse entsprechend einer Längsachse des Nutgrundes drehbar ist.

In besonders vorteilhafter Weise besitzt der Saugstutzen eine Längsachse, die quer, vorzugsweise senkrecht, zu der Längsachse des Staubraums verläuft.

Den erfindungsgemäßen Staubsauger weiter ausgestaltend ist eine Beutelsperre vorgesehen, die von einer Sperrstellung, in der ein Schließen des Gehäusedeckels verhindert ist, in eine Freigabestellung, in der ein Schließen des Gehäusedeckels freigegeben ist, überführbar ist. Die Beutelsperre kann beispielsweise so vorgesehen sein, dass sie ein Schließen des Gehäusedeckels dann verhindert, wenn kein Schmutzsammelbeutel, also keine Halteplatte, eingesetzt ist, um die Nutzung des Staubsaugers ohne Schmutzsammelbeutel zu unterbinden.

Die Beutelsperre weiter ausgestaltend kann ferner vorgesehen sein, dass die Beutelsperre federnd ausgebildet ist und von der Halteplatte in ihre Freigabestellung überführbar ist. Vorteilhafterweise bewirkt ein Überführen der Halteplatte von der Entnahmeposition in die Betriebsposition gleichzeitig ein Überführen der Beutelsperre von ihrer Sperrstellung in die Freigabestellung. Die Federkraft kann beispielsweise durch externe Federkraft erzeugt werden, beispielsweise durch die Anordnung einer Schenkelfeder, Torsionsfeder oder Bügelfeder. Auch ist es denkbar, die Federkraft durch eine selbstfedernde Feder zu erzeugen oder aber durch Schwerkraft.

Schließlich ist es gemäß einer besonders bevorzugten Ausbildung der Erfindung vorgesehen, dass der Staubsauger als Akku-Staubsauger ausgebildet ist und einen Energiespeicher aufweist, der als wiederaufladbarer Akku ausgebildet ist, sowie einen Handgriff, der an dem Gehäuse angeordnet und zur Führung des Staubsaugers vorgesehen ist. Die Erfindung ist bei Akku-Staubsaugern besonders zweckmäßig, da das Vorsehen eines Schmutzsammelbeutels auch bei besonders klein ausgebildeten Staubräumen, wie sie beispielsweise bei Akku-Staubsaugern - die typischerweise ohne Schmutzsammelbeutel betrieben werden - vorliegen. Trotz kleinem Staubraum ist somit der Zugriff auf selbigen erleichtert.

Ein Ausführungsbeispiel der Erfindung ist in den Zeichnungen rein schematisch dargestellt und wird nachfolgend näher beschrieben. Es zeigt:
- Figur 1: Eine dreidimensionale Ansicht eines erfindungsgemäßen Staubsaugers,
- Figur 2: Eine Seitenansicht des Staubsaugers aus Figur 1,
- Figur 3: Eine Draufsicht auf den Staubsauger aus Figur 1,
- Figur 4: Eine dreidimensionale Ansicht des Staubsaugers aus Figur 1 mit abschnittsweise fehlender Außenwand zwecks Einblick in einen Staubraum,
- Figur 5: Einen Vertikalschnitt durch den Staubsauger aus Figur 1 mit geöffnetem Gehäusedeckel,
- Figur 6: Einen Vertikalschnitt durch den Staubsauger aus Figur 1 mit teilweise geöffnetem Gehäusedeckel,
- Figur 7: Einen Vertikalschnitt durch den Staubsauger aus Figur 1 mit vollständig geschlossenen Gehäusedeckel und
- Figur 8: Eine dreidimensionale Ansicht auf eine Unterseite des Gehäusedeckels sowie die Beutelsperre des Staubsaugers aus Figur 1.

Ein erfindungsgemäßer Staubsauger **1** zur Reinigung von Bodenflächen und/oder Möbeln ist in den **Figuren 1 bis 8** dargestellt, wobei die **Figuren 1 bis 4** verschiedene Ansichten des Staubsaugers **1** zeigen. Der Staubsauger **1** ist im vorliegenden Beispiel als Akku-Staubsauger ausgebildet, wobei auch die Ausbildung als klassischer Boden-Staubsauger mit Kabel denkbar ist.

Der gezeigte Staubsauger **1** besitzt ein Gehäuse **2,** in dem sich ein Staubraum **3** zur Aufnahme von nicht in den Figuren dargestellten Schmutzpartikeln befindet. In der **Figur 4** wurde auf die Darstellung eines Teils des Gehäuses **2** verzichtet, so dass ein Teil des Staubraums **3** zu erkennen ist. In einem oberen Bereich des Gehäuses **2** ist ein Handgriff **4** angeordnet, mittels dem der Staubsauger **1** von einer diesen nutzenden Person ergriffen und geführt werden kann. An einer Unterseite **5** des Gehäuses **2** befindet sich ein Ansaugrohr **6,** das mit einem nicht in den Figuren dargestellten Saugrohr oder Bürstenkopf verbunden werden kann.

Der Staubraum **3** besitzt eine Längsachse **7,** wobei der Staubsauger **1** in den Figuren so dargestellt ist, dass die Längsachse **7** des Staubraums **3** mit der Vertikalen zusammenfällt.

Der Staubraum **3** ist mit einem Gehäusedeckel **8** verschließbar, der um eine Schwenkachse **9** relativ zu dem Gehäuse **2** verschwenkbar an dem Gehäuse **2** gelagert ist. Somit ist der Gehäusedeckel **8** von einer Schließstellung **10,** in der eine Öffnung **11** des Staubraums **3** verschlossen ist, in eine Offenstellung **12,** in der die Öffnung **11** des Staubraums **3** freigegeben ist, überführbar. Selbstverständlich sind auch Zwischenstellungen möglich, in denen die Öffnung **11** des Staubraums **3** teilweise freigegeben ist. Verschiedene Stellungen des Gehäusedeckels **8** sind beispielsweise in den **Figuren 5** bis **7** dargestellt. In seiner Schließstellung **10** ist der Gehäusedeckel 8 über einen aus dem Stand der Technik bekannten und ebenfalls nicht in den Figuren dargestellten Rastmechanismus arretiert, wobei der Rastmechanismus über einen Taster **13** betätigt und aufgehoben werden kann, so dass ein Drücken des Tasters **13** ein Öffnen des Gehäusedeckels **8** hervorruft.

Die **Figuren 5 bis 7** zeigen jeweils einen Schnitt durch den erfindungsgemäßen Staubsauger **1,** wobei lediglich der Staubraum **3** mit Handgriff **4** und Gehäusedeckel **8** dargestellt sind. In der **Figur 5** ist der Gehäusedeckel **8** beispielsweise in seiner Offenstellung **12** dargestellt, in der er im vorliegenden Fall vertikal nach oben zeigt. In der **Figur 6** befindet sich der Gehäusedeckel **8** in seiner Schließstellung **10** und in der **Figur 7** ist der Gehäusedeckel **8** teilweise geöffnet.

Neben dem Staubraum **3** ist in den **Figuren 5 bis 7** ebenfalls ein Saugkanal **14** sowie ein Saugstutzen **15** innerhalb des Gehäuses **2** zu erkennen, wobei der Saugstutzen **15** den Saugkanal **14** strömungstechnisch mit dem Staubraum **3** verbindet. Ausgehend von dem Ansaugrohr **6** können Staubpartikel über den Saugkanal **14** und den Saugstutzen **15** in den Staubraum **3** gelangen. Es ist gut zu erkennen, dass der Saugkanal **14** parallel zu der Längsachse **7** des Staubraums **3** verläuft und dass der Saugstutzen **15** einen **90°** Bogen beschreibt. Ein in den Staubraum **3** mündender Ausblasquerschnitt **16** des Saugstutzens **15** ist gegenüber der Längsachse **7** des Staubraums **3** um etwa **5°** geneigt, was dadurch erreicht wurde, dass der Saugstutzen **15** schräg angeschnitten wurde.

In der **Figur 5** ist eine erfindungsgemäße Halteplatte **17** gut zu erkennen, die mit einem dem Gehäusedeckel **8** abgewandten Ende **18** in einer Aufnahme **19** an einer dem Staubraum **3** zugewandten Wandung **20** des Gehäuses einliegt. In der Offenstellung **12** des Gehäusedeckels **8,** in der sich die Halteplatte **17** in einer Entnahmeposition **21** befindet, ist eine Längsachse **22** der Halteplatte **17** um einen Winkel **23** von **30°** gegenüber der Längsachse **7** des Staubraums **3,** also auch gegenüber der Vertikalen, geneigt. Dieser Winkel **23** kann je nach Ausführung zwischen 25° und 35° variieren.

Die Aufnahme **19** zur Lagerung des Endes **18** der Halteplatte **17** weist eine dem Staubraum **3** zugewandte Wandung **24** auf, die um **30°** gegenüber der Längsachse **7** des Staubraums **3** geneigt ist. Eine dieser gegenüberliegenden, dem Staubraum **3** abgewandte Wandung **25** der Aufnahme **19** verläuft parallel zu der Längsachse 7 des Staubraums **3.** Somit ist die Aufnahme **19** nach Art einer Nut mit einem Nutgrund **26** ausgebildet. Dementsprechend ist die Halteplatte **17** drehbeweglich in der Aufnahme **19** gelagert, innerhalb eines Winkelbereichs von insgesamt **30°.** Eine Drehachse **27** der Halteplatte **17** entspricht folglich einer Längsachse **28** des Nutgrundes **26.**

Die Halteplatte **17** besitzt ein dem Gehäusedeckel **8** zugewandtes Ende **29,** das gegenüber der Längsachse **22** der Halteplatte **17** geneigt ist, und zwar um etwa **10°.** Dieser geneigte Abschnitt kann als Griffelement **30** der Halteplatte **17** ausgebildet sein, an dem ein Nutzer die Halteplatte **17** gut ergreifen und handhaben kann.

Es ist deutlich zu erkennen, dass die Halteplatte **17** über einen oberen Rand **31** des Staubraums **3** hinausragt. Der Gehäusedeckel **8** weist auf einer dem Staubraum **3** zugewandten Seite hin einen Anschlag **32** auf, der bei der Überführung von der Offenstellung **12** des Gehäusedeckels **8** in seine Schließstellung **10** an einen oberen Rand **33** der Halteplatte **17** gelangt bzw. stößt und diesen bei weiterem Schließen des Gehäusedeckels **8** in Richtung der Innenwandung **20** des Staubraums **3,** sowie in Richtung der Wandung **25** der Aufnahm**19**, schiebt, so dass eine Drehung der Halteplatte **17** um ihr in der Aufnahme **19** befindliches Ende **18** erfolgt.

Der Anschlag **32** des Gehäusedeckels **8** weist eine geneigte Anschlagfläche **34** auf, die einen Winkel von 45 ° mit einer Gehäusedeckeloberfläche **35** einschließt. In der Schließstellung **10** des Gehäusedeckels **8** befindet sich die Halteplatte **17** in einer Betriebsposition **36,** wobei sich der über den oberen Rand **31** des Staubraums **3** hinausragende Teil der Halteplatte **17** gänzlich in einem Innenraum des Gehäusedeckels **8** befindet. Der Anschlag **32** ist nach Art einer Rippe ausgebildet.

Die Halteplatte **17** dient zur Halterung eines nicht in den Figuren dargestellten Schmutzsammelbeutels, der auf die Halteplatte **17** aufgeschoben wird. Um zu gewährleisten, dass die Schmutzpartikel in den Schmutzsammelbeutel gelangen, weist die Halteplatte **17** eine Durchgangsöffnung **37** auf, deren Abmessungen an den Ausblasquerschnitt **16** des Saugstutzens **15** angepasst ist, wobei der Saugstutzen **15** in der Betriebsposition **36** der Halteplatte **17** durch die Durchgangsöffnung **37** führt. Dies ist in der **Figur 6** gut zu erkennen.

Soll der Schmutzsammelbeutel entfernt werden, wird zunächst der Gehäusedeckel **8** geöffnet, so dass ein Nutzer Zugang zu der Halteplatte **17** erlangt. Die Halteplatte **17** kann daraufhin manuell von ihrer Betriebsposition **36** in die Entnahmeposition **21,** in der die Längsachse **22** der Halteplatte **17** um 30 ° gegenüber der Längsachse 7 des Staubraums **3** in Richtung Staubraum **3** geneigt ist, überführt und mit samt des an der Halteplatte **17** befindlichen Schmutzsammelbeutels vom Nutzer entfernt werden. Beim Überführen der Halteplatte **17** von ihrer Betriebsposition **36** in ihre Entnahmeposition **21** wird die Halteplatte von dem Saugstutzen **15** wegbewegt, so dass letztgenannter aus der Durchgangsöffnung **37** der Halteplatte **17** herausgelangt.

Der erfindungsgemäße Staubsauger **1** besitzt eine federnde Beutelsperre **38,** die in den **Figuren 5 bis 7** und insbesondere in der **Figure 8** zu erkennen ist. Die Beutelsperre **38** ist im vorliegenden Beispiel im Querschnitt C-förmig ausgebildet und besitzt einen geraden oberen Schenkel **39,** eine von dem oberen Schenkel um 90 ° abgewinkelte Basis **40** sowie einen unteren Schenkel **41.** Die Beutelsperre **38** ist um eine Drehachse **42,** die parallel zu der Schwenkachse **9** des Gehäusedeckels **8** und durch ein der Basis **40** zugewandtes Ende des unteren Schenkels **41** verläuft, drehbar gelagert, so dass die Beutelsperre **38** von einer Sperrstellung **43** in einen Freigabestellung **44** überführbar ist.

In ihrer Sperrstellung **43** ist die Beutelsperre **38** so ausgerichtet, dass eine Längsachse **45** des oberen Schenkels **39** gegenüber einer Längsachse **46** des Saugstutzens **15** in einem Winkel von etwa 45° nach oben weist, so dass er über den oberen Rand **31** des Staubraums **3** hinausragt. Dementsprechend ist eine Längsachse **47** der Basis **40** der Beutelsperre **38** um 45° gegenüber der Längsachse **7** des Staubraums **3** geneigt. Befindet sich der Gehäusedeckel **8** in seiner Offenstellung **12,** wobei die Halteplatte **17** fehlt, verhindert die Beutelsperre **38** in ihrer Sperrstellung **43** ein Schließen des Gehäusedeckels **8,** der nämlich während des Schließvorgangs mit einer Sperrrippe **48** gegen die Beutelsperre **38** stößt und ein weiteres Schließen verhindert ist.

Um die Beutelsperre **38** von ihrer Sperrstellung **43** in die Freigabestellung **44** zu überführen, ist es erforderlich, dass die Beutelsperre **38** durch ein Betätigungselement **49** betätigt wird. Dieses Betätigungselement **49** wird im vorliegenden Fall von der Halteplatte **17** gebildet. Die Halteplatte **17** wird beim Schließen des Gehäusedeckels **8** - wie oben beschrieben - um ihre Drehachse **27** gedreht, wodurch die Halteplatte **17** an die Basis **40** der Beutelsperre **38** gelangt und diese in eine Position parallel der Längsachse **7** des Staubraums **3** dreht. Somit wird ebenfalls der obere Schenkel **39** in eine Position gedreht, in der er sich in etwa parallel zu dem oberen Rand **31** des Staubraums **3** befindet. In dieser Position befindet sich die Beutelsperre **38** in ihrer Freigabestellung **44** und ein Schließen des Gehäusedeckels **8** ist möglich. Befindet sich der Gehäusedeckel **8** in seiner Schließstellung **10** ist er - wie eingangs beschrieben - durch einen Rastmechanismus in der Schließstellung **10** gehalten.

In der Freigabestellung **44** befindet sich die Beutelsperre **38** in einem vorgespannten Zustand, was bedeutet, dass sie sich automatisch wieder in ihre Sperrstellung **43** begibt, sobald der Gehäusedeckel 8 durch Betätigung des Tasters **13** geöffnet wird. Das bedeutet wiederum, dass die Beutelsperre **38** die Halteplatte **17** beim Öffnen des Gehäusedeckels **8** von ihrer Betriebsposition **36** in ihre Entnahmeposition **21** überführt, in der ein Entnehmen der Halteplatte **17** und somit des nicht in den Figuren dargestellten Schmutzsammelbeutels komfortabel möglich ist.

Im vorliegenden Beispiel ist der erfindungsgemäße Akku-Staubsauger **1** mit zwei Beutelsperren **38** ausgestattet, die jeweils seitlich des Saugstutzens **15** parallel zueinander angeordnet sind. Darüber hinaus sind die beiden Beutelsperren **38** über einen Bügel **50,** der oberhalb des Saugstutzens **15** verläuft, miteinander verbunden. Der Bügel **50** verbindet der Basis **40** abgewandte Enden der oberen Schenkel **39** miteinander.

### Bezugszeichenliste

- 1: Staubsauger
- 2: Gehäuse
- 3: Staubraum
- 4: Handgriff
- 5: Unterseite des Gehäuses
- 6: Ansaugrohr
- 7: Längsachse Staubraum
- 8: Gehäusedeckel
- 9: Schwenkachse Gehäusedeckel
- 10: Schließstellung
- 11: Öffnung des Staubraums
- 12: Offenstellung
- 13: Taster
- 14: Saugkanal
- 15: Saugstutzen
- 16: Ausblasquerschnitt Saugstutzen
- 17: Halteplatte
- 18: Ende Halteplatte (dem Gehäusedeckel abgewandt)
- 19: Aufnahme
- 20: Wandung
- 21: Entnahmeposition
- 22: Längsachse Halteplatte
- 23: Winkel Entnahmeposition
- 24: Wandung
- 25: Wandung
- 26: Nutgrund
- 27: Drehachse Halteplatte
- 28: Längsachse Nutzgrund
- 29: Ende Halteplatte zu Deckel hin
- 30: Griffelement
- 31: Oberer Rand Staubraum
- 32: Anschlag
- 33: Oberer Rand Halteplatte
- 34: Anschlagfläche
- 35: Gehäusedeckeloberfläche
- 36: Betriebsposition
- 37: Durchgangsöffnung
- 38: Beutelsperre
- 39: Gerader oberer Schenkel
- 40: Basis
- 41: Unterer Schenkel
- 42: Drehachse
- 43: Sperrstellung
- 44: Freigabestellung
- 45: Längsachse oberer Schenkel
- 46: Längsachse Saugstutzen
- 47: Längsachse Basis
- 48: Sperrrippe
- 49: Betätigungselement
- 50: Bügel

## Patentansprüche

1. Staubsauger (1) zur Reinigung von Bodenflächen und/oder Möbeln, umfassend
- ein Gehäuse (2),
- einen in dem Gehäuse (2) angeordneten Staubraum (3) zur Aufnahme von Schmutzpartikeln,
- einen dem Staubraum (3) zugeordneten Gehäusedeckel (8), der um eine Schwenkachse (9) relativ zu dem Gehäuse (2) verschwenkbar an dem Gehäuse (2) gelagert ist und zwischen einer eine Öffnung (11) des Staubraums (3) verschließenden Schließstellung (10) und einer die Öffnung (11) des Staubraums (3) freigebenden Offenstellung (12) überführbar ist, sowie
- einen Saugkanal (14) zur Führung der Schmutzpartikel ausgehend von einem Ansaugrohr (6) über einen Saugstutzen (15) in den Staubraum (3),
**dadurch gekennzeichnet, dass**
innerhalb des Staubraums (3) eine Halteplatte (17) zur Halterung eines Schmutzsammelbeutels angeordnet ist,
wobei die Halteplatte (17) an einer dem Staubraum (3) zugewandten Wandung (20) des Gehäuses (2) in einer Aufnahme (19) drehbeweglich gelagert ist,
wobei die Halteplatte (17) ausgehend von einer Entnahmeposition (21), in der sie gegenüber einer Längsachse (7) des Staubraums (3) geneigt ist, in eine Betriebsposition (36), in der sie im Wesentlichen parallel zu der Längsachse (7) des Staubraums (3) angeordnet ist, überführbar ist,
wobei der Saugstutzen (15) bei Vorliegen der Halteplatte (17) in der Betriebsposition (36) in eine entsprechende Durchgangsöffnung (37) der Halteplatte (17) hineinragt.

2. Staubsauger (1) nach Anspruch 1, **dadurch gekennzeichnet, dass** der Saugstutzen (25) ausschließlich bei Vorliegen der Halteplatte (17) in dessen Betriebsposition in die Durchgangsöffnung (37) hineinragt.

3. Staubsauger (1) nach einem der vorhergehenden Ansprüche, **dadurch gekennzeichnet, dass** die Halteplatte (17) bei Vorliegen in der Entnahmeposition (21) um einen Winkel (23) zwischen 25° und 35° gegenüber der Längsachse (7) des Staubraums (3) geneigt ist.

4. Staubsauger (1) nach einem der vorhergehenden Ansprüche, **dadurch gekennzeichnet, dass** die Halteplatte (17) bei Vorliegen in der Betriebsposition (36) um einen Winkel zwischen 0° bis 7° gegenüber der Längsachse (7) des Staubraums (3) geneigt ist.

5. Staubsauger (1) nach einem der vorhergehenden Ansprüche, **dadurch gekennzeichnet, dass** der Gehäusedeckel (8) auf einer dem Staubraum (3) zugewandten Seite hin mindestens einen Anschlag (32) besitzt, der in der Schließstellung (10) des Gehäusedeckels (8) mit der in ihrer Betriebsposition (36) vorliegenden Halteplatte (17) in Kontakt steht.

6. Staubsauger (1) nach Anspruch 5, **dadurch gekennzeichnet, dass** der Anschlag (32) von mindestens einer Rippe gebildet ist, die auf einer dem Staubraum (3) zugewandten Seite des Gehäusedeckels (8) angeordnet ist.

7. Staubsauger (1) nach Anspruch 5 oder 6, **dadurch gekennzeichnet, dass** der mindestens eine Anschlag (32) eine Anschlagfläche (34) besitzt, die in der Schließstellung (10) des Gehäusedeckels (8) um einen Winkel zwischen 30° bis 60°, vorzugsweise zwischen 40° und 50°, gegenüber einer Gehäusedeckeloberfläche (35) geneigt ist.

8. Staubsauger (1) nach einem der vorhergehenden Ansprüche, **dadurch gekennzeichnet, dass** die Halteplatte (17) ein dem Gehäusedeckel (8) zugeordnetes Ende (29) aufweist, das gegenüber einer Längsachse (22) der Halteplatte (17) um 8° bis 12°, vorzugsweise um 9° bis 11°, weiter vorzugsweise um 10°, geneigt ist.

9. Staubsauger (1) nach Anspruch 8, **dadurch gekennzeichnet, dass** das dem Gehäusedeckel (8) zugeordnete Ende (29) der Halteplatte (17) aus dem Staubraum (3) herausragt, wobei das Ende (29) in der Betriebsposition (36) von dem Gehäusedeckel (8) eingeschlossen ist.

10. Staubsauger (1) nach Anspruch 8 oder 9, **dadurch gekennzeichnet, dass** das dem Gehäusedeckel (8) zugewandte Ende (29) der Halteplatte (17) als Griffelement (30) ausgebildet ist, das zum Ergreifen mit einer Hand eines Nutzers geeignet ist.

11. Staubsauger (1) nach einem der vorhergehenden Ansprüche, **dadurch gekennzeichnet, dass** die Aufnahme (19) als Nut ausgebildet ist, deren dem Staubraum (3) zugewandte Wandung (24) gegenüber der Längsachse (7) des Staubraums (3) um einen Winkel zwischen 25° und 35° geneigt ist.

12. Staubsauger (1) nach einem der vorhergehenden Ansprüche, **dadurch gekennzeichnet, dass** die Aufnahme (19) als Nut ausgebildet ist, deren dem Staubraum (3) abgewandte Wandung (25) gegenüber der Längsachse (7) des Staubraums (3) um einen Winkel zwischen 2° bis 7° geneigt ist.

13. Staubsauger (1) nach einem der vorhergehenden Ansprüche, **dadurch gekennzeichnet, dass** der Saugstutzen (15) eine Längsachse (46) besitzt, die quer, vorzugsweise senkrecht, zu der Längsachse (7) des Staubraums (3) verläuft.

14. Staubsauger (1) nach einem der vorhergehenden Ansprüche, **gekennzeichnet durch** eine Beutelsperre (38), die von einer Sperrstellung (43), in der ein Schließen des Gehäusedeckels (8) verhindert ist, in eine Freigabestellung (44), in der ein Schließen des Gehäusedeckels (8) freigegeben ist, überführbar ist.

15. Staubsauger (1) nach Anspruch 14, **dadurch gekennzeichnet, dass** die Beutelsperre (38) federnd ausgebildet ist und von der Halteplatte (17) in ihre Freigabestellung (44) überführbar ist.

16. Staubsauger (1) nach einem der vorhergehenden Ansprüche, **dadurch gekennzeichnet, dass** der Staubsauger (1) als Akku-Staubsauger ausgebildet ist und einen Energiespeicher aufweist, der als wiederaufladbarer Akku ausgebildet ist, sowie einen Handgriff (4), der an dem Gehäuse (2) angeordnet und zur Führung des Staubsaugers (1) vorgesehen ist.
